# FASCICULE DE BREVET EUROPEEN

(11) **EP 0 593 382 B1**
(45) Date de publication et mention de la délivrance du brevet: **06.03.1996**
(21) Numéro de dépôt: 93460031.3
(22) Date de dépôt: 11.10.1993
(51) Int. Cl.: B65C 3/00, B65C 1/02

(54) **Procédé pour étiqueter automatiquement et en continu des articles tels que des fruits ou des légumes et dispositif pour sa mise en oeuvre**
Verfahren zum automatischen und kontinuierlichen Etikettieren von Gegenständen wie Früchten oder Gemüse und Vorrichtung dafür
Method and device for continuously labelling articles such as fruit or vegetables

(30) Priorité: 12.10.1992 FR 9212455
(43) Date de publication de la demande: 20.04.1994
(73) Titulaire: DISPAC S.A.R.L., F-49250 Corne (FR)
(72) Inventeur: Bernard, Jacques, F-49160 Saint-Philbert du Peuple (FR); Koenig, Laurent, F-49100 Angers (FR)
(74) Mandataire: Le Faou, Daniel

(56) Documents cités:
- EP-A- 0 113 256
- DE-A- 2 033 324
- FR-A- 2 383 080
- FR-A- 2 442 772

## Description

La présente invention concerne un procédé pour étiqueter automatiquement et en continu des articles tels que des fruits ou des légumes.

Elle concerne également un dispositif pour la mise en oeuvre de ce procédé.

Dans le secteur de la commercialisation des fruits et, dans une moindre mesure des légumes, une tendance actuelle consiste à déposer sur ceux-ci, en vue de leur vente ultérieure, une petite étiquette adhésive sur laquelle est mentionnée par exemple la variété du fruit, son pays ou région d'origine, ou encore une marque commerciale.

C'est particulièrement le cas dans le domaine de la vente des pommes.

Jusqu'ici, pour réaliser automatiquement l'étiquetage des pommes, on utilise principalement des étiqueteuses commercialisées par la société SINCLAIR. Une étiqueteuse de ce type est décrite dans le document EP-A-0 113 256 dont le contenu est considéré comme faisant partie intégrante de la présente demande.

Une telle étiqueteuse comporte essentiellement une bobine autour de laquelle est enroulée une bande de matériau support sur lequel sont placées des étiquettes. Elle comprend également des moyens aptes à décoller une à une les étiquettes et à les transférer vers une tête d'étiquetage. Cette dernière est rotative et comporte plusieurs tétons élastiquement déformables en forme de soufflets au travers desquels une dépression peut être mise en oeuvre. Lorsqu'une étiquette est décollée de son matériau support, elle est prise et plaquée contre un téton soumis à la dépression, par son côté non adhésif. Lorsque ce téton se trouve à l'aplomb du fruit à étiqueter, la dépression est interrompue et l'étiquette est collée sur le fruit.

On a pris l'habitude d'étiqueter les pommes avant de les trier en fonction de leur couleur, de leur aspect ou de leur grosseur. Après le tri a lieu le conditionnement, au cours duquel les pommes sont le plus souvent placées dans des plaques alvéolées puis emballées dans des caisses en carton.

Une technique d'étiquetage consiste à faire passer les pommes, préalablement au tri, sur un tapis mobile sans fin sur lequel sont disposés des éléments aptes à répartir le flux de fruits en une série de rangées parallèles. Au niveau de chacune des rangées est prévue une étiqueteuse du type précité, solidaire de l'armature du tapis convoyeur.

Cette façon de procéder présente plusieurs inconvénients.

En premier lieu, on étiquette tous les fruits alors que certains, par exemple abimés, ne subiront pas le processus habituel de conditionnement et de vente et, de ce fait, n'ont pas besoin d'être étiquetés.

En second lieu, lorsque les fruits se trouvent à l'aplomb des étiqueteuses, ils sont placés selon une disposition tout à fait aléatoire. Par conséquent, environ 30 % des étiquettes sont mal placées, par exemple sur la queue de la pomme, ou se décollent rapidement, avant leur conditionnement.

La présente invention vise à fournir un procédé d'étiquetage qui permet de pallier ces inconvénients.

Il n'est mis en oeuvre que sur les fruits destinés à être effectivement conditionnés. De plus, ce procédé permet d'étiqueter correctement les fruits, sans risque que les étiquettes soient mal positionnées ou qu'elles se décollent rapidement.

Enfin, ce procédé permet d'augmenter assez considérablement la cadence d'étiquetage des fruits.

Ces résultats sont atteints par le fait que ce procédé pour étiqueter automatiquement et en continu des articles tels que des fruits ou des légumes, consiste à placer lesdits articles dans des plaques alvéolées présentant des rangées parallèles d'alvéoles, à disposer ces plaques à la queue leu leu sur un convoyeur à mouvement continu, lesdites rangées étant disposées perpendiculairement à la direction d'avance du convoyeur, et à déplacer au moins une tête d'étiquetage au-dessus d'une rangée d'alvéoles selon un mouvement complexe en translation rectiligne résultant d'un mouvement d'avance longitudinal conjoint avec celui du convoyeur et d'un mouvement transversal, de manière à déposer successivement une étiquette sur chaque article de ladite rangée, puis à renouveler cette dernière opération pour chacune desdites rangées.

Par ailleurs, selon un mode de réalisation particulier, ce procédé comprend le fait de déplacer conjointement plusieurs têtes d'étiquetage, la distance séparant deux têtes voisines étant la même que celle séparant les deux mêmes rangées de deux plaques alvéolées voisines.

L'invention concerne également un dispositif pour la mise en oeuvre de ce procédé.

Ce dispositif est remarquable par le fait qu'il comporte un châssis qui surplombe un convoyeur à mouvement continu apte à recevoir à la queue leu leu des plaques alvéolées présentant des rangées parallèles d'alvéoles dans chacun desquels est placé un article, les rangées étant disposées perpendiculairement à la direction d'avance du tapis, qu'il comporte également un premier chariot apte à être déplacé longitudinalement au-dessus du convoyeur et en ce que ledit premier chariot supporte un second chariot qui porte au moins une tête d'étiquetage et qui est apte à être déplacé transversalement par rapport au convoyeur, le long du premier chariot.

Selon d'autres caractéristiques avantageuses mais non limitatives de ce dispositif :
- ledit premier chariot se déplace le long de rails prévus sur le châssis ;
- le second chariot est solidaire d'au moins une courroie dont le déplacement est assuré au moyen de poulies dont une est motrice, ces poulies étant calées sur des arbres rotatifs montés sur le premier chariot ;
- il comprend des moyens pour piloter conjointement le déplacement des premier et second chariots ;
- lesdits moyens consistent en une commande numérique.

D'autres caractéristiques et avantages de l'invention apparaîtront de la description et des dessins annexés qui représentent un mode de réalisation préférentiel d'un dispositif conforme à l'invention.

Sur ces dessins :
- la figure 1 est une vue de dessus schématique et en coupe d'un dispositif d'étiquetage conforme à l'invention ;
- la figure 2 est une vue de dessus d'une plaque alvéolée utilisable dans le cadre de la présente invention ;
- la figure 3 est une vue de côté d'une partie du dispositif ;
- la figure 4 est une vue de côté schématique du dispositif de la figure 1 ;
- les figures 5, 6, 7, 8 et 9 sont des vues de dessus, dont certaines sont partielles, du dispositif de l'invention, destinées à illustrer l'étiquetage de pommes réparties dans plusieurs plaques alvéolées ;
- la figure 10 est un organigramme de séquencement des principales étapes de fonctionnement du dispositif de l'invention.

Le dispositif qui permet de mettre en oeuvre le procédé de la présente invention est plus particulièrement visible aux figures 1, 3 et 4.

Ce dispositif comporte un châssis 1 qui s'inscrit sensiblement dans un parallélépipède rectangle.

Il est formé d'un assemblage de profilés creux métalliques 10, 11 et 12, par exemple en aluminium. Les profilés 11 sont verticaux et s'étendent aux quatre coins du parallélépipède. Sur les deux côtés longitudinaux du châssis, les profilés 11 sont reliés par des profilés 12 horizontaux. Ces profilés sont au nombre de trois sur chaque côté et sont disposés respectivement dans les parties haute, basse et sensiblement à mi-hauteur des profilés 12. D'une manière similaire, sur chacun des deux autres côtés du châssis s'étendent trois profilés 10 transversaux et horizontaux.

Comme le montre les figures 1 et 3, ce chassis surplombe un convoyeur sans fin mobile 6 qui est disposé juste en-dessous des profilés 10 situés à mi-hauteur du châssis. Ce convoyeur est disposé longitudinalement et il reçoit de préférence à sa partie amont et dans son prolongement un autre convoyeur sans fin mobile 5.

Sur la face supérieure des profilés 12 qui se situent à mi-hauteur du châssis sont prévus des rails longitudinaux 120. Sur ces rails est monté, par l'intermédiaire de galets de roulement 20, un chariot 2. Les galets 20 sont solidaires de parties d'extrémité 21 du chariot, qui consistent en un assemblage de petites poutrelles métalliques. Entre ces parties d'extrémité 21 s'étendent deux poutrelles transversales et parallèles 8 (visibles sur la figure 3) elles-mêmes reliées à des poutrelles longitudinales 80 solidaires des parties d'extrémité 21. Des moyens non représentés, tel qu'un moteur électrique, permettent de déplacer le chariot 2 longitudinalement c'est-à-dire le long des rails 120.

De part et d'autre des poutrelles 80 sont prévues des poulies 40 sur lesquelles est montée une courroie 4, respectivement 4'. Le diamètre des poulies 40 est légèrement supérieur à l'épaisseur des poutrelles 8 et 80 de sorte que les brins de ces courroies s'étendent au-dessus et en-dessous des faces supérieure et inférieure de ces poutrelles. Les courroies s'étendent donc transversalement par rapport au châssis 1. Les arbres sur lesquels sont calées les poulies sont montés sur le chariot 2 et des moyens moteurs, tels qu'un moteur électrique permet d'entraîner une de ces poulies en rotation.

De préférence, les courroies sont crantées et sont formées d'une matière plastique renforcées par des fibres métalliques.

Au brin inférieur de chacune des courroies 4 et 4' est fixé le plateau 30 d'un second chariot 3. Il s'agit d'un plateau rectangulaire qui s'étend dans le sens longitudinal du châssis.

Ce plateau supporte trois étiqueteuses E1, E2, E3 du même type que celui décrit précédemment, c'est-à-dire conforme au document EP-A-0 113 256.

Le chariot 3 comporte des galets non visibles montés fous en rotation, qui se déplacent le long des faces latérales des traverses 8. Celles-ci ont un profil adapté pour recevoir les galets tout en encaissant une partie des efforts générés par le poids des étiqueteuses. Ainsi, le poids des trois étiqueteuses est supporté en partie par le plateau 30 mais également par le chariot 2.

Les étiqueteuses sont toutes les trois de même type et on a représenté à la figure 3 l'une de celles-ci. Cette étiqueteuse comprend un bâti 70 qui reçoit une bobine 71 de matériau support sur lequel sont collées les étiquettes à distribuer. Elle comprend également une partie inférieure 72 qui comporte une tête d'étiquetage formée d'un cylindre 73 qui présente à sa périphérie une série de tétons 74 en forme de soufflets. Comme on l'a expliqué plus haut, il existe des moyens qui permettent de décoller tour-à-tour les étiquettes de la bande de matériau support 71 et de les transférer une à une sur les tétons 74.

Les étiqueteuses E1, E2, E3 sont montées sur le chariot 3 avec un même écartement entre chacune d'elles.

Comme le montre la figure 4, la périphérie du châssis, dans sa partie inférieure est recouverte par des plaques opaques 100 qui font office de carter de protection. Il en est toutefois dépourvu dans la zone de passage du convoyeur 6.

La partie supérieure du châssis, c'est-à-dire celle qui se situe autour des étiqueteuses, peut être protégée par des vitres coulissantes.

On a représenté schématiquement à la figure 2 une plaque alvéolée de type connu, destinée à recevoir des fruits tels que des pommes. Cette plaque alvéolée A a une forme rectangulaire et est formée d'une matière synthétique telle que du polystyrène. Les alvéoles a qu'elle comporte s'étendent selon cinq lignes ou rangées parallèles aux grands côtés de la plaque. Ces rangées portent respectivement, de gauche à droite de la figure, les références L1, L2, L3, L4, L5. Chaque rangée comporte quatre alvéoles a. Comme on le remarque sur ces figures, les différents alvéoles sont disposés en quinconce les uns par rapport aux autres.

Afin de pouvoir mettre en oeuvre le procédé d'étiquetage de la présente invention, le dispositif est équipé d'une commande numérique qui permet de piloter le déplacement conjoint des chariots 2 et 3. Cette commande numérique consiste par exemple en un micro-processeur NUM 820 REFLEX de la société TELEMECANIQUE.

La première étape du procédé de l'invention consiste à placer les articles à étiqueter, dans les plaques alvéolées. Nous allons supposer qu'il s'agit de pommes.Comme on l'a précisé plus haut, on effectue un tri de celles-ci, par exemple en fonction de leur aspect ou de leur grosseur. Les pommes sont donc posées une à une dans les alvéoles a de plaques alvéolées du type de celle précédemment décrite.

Elles sont ensuite disposées à la queue leu leu sur le convoyeur 5 monté à la partie amont du dispositif, qui se déplace dans le sens de la flèche f. Au cours de leur déplacement, les plaques sont reprises par le convoyeur 6 qui se déplace à la même vitesse que le convoyeur 5. Cette vitesse d'avancement est par exemple comprise entre 0 et 12 mètres à la minute.

Les plaques sont disposées avec le même intervalle entre chacune d'entre elles de sorte que l'écartement entre deux mêmes rangées de deux plaques voisines correspondent à l'écartement mutuel entre les têtes de deux étiqueteuses voisines. A titre indicatif, la largeur d'une plaque est de 300 mm et l'intervalle entre deux plaques successives de 50 mm.

Les plaques A sont posées sur le convoyeur de telle sorte que les rangées L1 à L5 soient disposées perpendiculairement à la direction d'avancement des convoyeurs 5 et 6.

La dernière étape du procédé consiste à déplacer au moins une tête d'étiquetage au-dessus d'une rangée d'une plaque alvéolée selon un mouvement complexe en translation rectiligne qui comprend un mouvement d'avance longitudinal conjoint avec celui du convoyeur 6 et un mouvement transversal perpendiculaire à ce dernier de manière à déposer successivement une étiquette sur chaque pomme de la rangée, puis à renouveler cette dernière opération pour chacune des rangées.

Nous allons décrire en détail ci-après cette dernière étape du procédé. Cette description sera faite en référence à un organigramme de séquencement des principales étapes de fonctionnement du dispositif, représenté à la figure 10.

Dans une première étape, on commence par sélectionner sur la commande numérique le calibre des plaques alvéolées c'est-à-dire leurs dimensions ainsi que le nombre de rangées qu'elle comporte. En effet, il existe différentes tailles de plaques alvéolées par exemple ayant quatre, cinq ou six rangées d'alvéoles. Lorsque cette sélection est faite, la commande numérique initialise les chariots 2 et 3 c'est-à-dire qu'elle les positionne en une position de référence, considérée comme position d'origine.

Dans la suite de la description, on entendra par x la direction du déplacement du chariot 2 le long des rails 120 et par y la direction de déplacement du chariot 3 par rapport au chariot 2.

Après l'initialisation de la commande numérique, celle-ci prend en compte la sélection du calibre.

Une cellule C placée sur le convoyeur 6, par exemple de type photoélectrique, détecte la présence d'une première plaque alvéolée A1 à la partie amont du convoyeur 6. Elle détecte également la présence ou non d'un fruit à l'angle de la plaque, le plus proche de la cellule. Cette détection est rendue nécessaire du fait que les fruits sont disposés dans des alvéoles répartis en quinconce.

La commande numérique pilote alors le déplacement conjoint des chariots 2 et 3 dans le sens des flèches x et y de sorte que la tête T1 de l'étiqueteuse E1 étiquette les fruits et la rangée L2 de l'alvéole A1. La tête T1 se déplace donc suivant un mouvement rectiligne complexe qui résulte de la combinaison d'un mouvement d'avance longitudinal conjoint avec celui du convoyeur 6 et d'un mouvement transversal par rapport à ce convoyeur.

Le mouvement d'avance longitudinal du chariot 2 se fait à la même vitesse que celui du convoyeur 6 tandis que le déplacement du chariot 3 se fait à une vitesse de l'ordre de 800 à 1 000 mm par seconde.

Lorsque l'étiquetage des fruits de la ligne L2 est effectué, la commande numérique pilote le retrait du chariot 3 dans la direction opposée à la flèche y tandis que le chariot 3 se déplace toujours dans le sens de la flèche x. La tête T1 se trouve alors en face de la ligne L4 qu'elle étiquette à son tour.

Lorsque cette opération est effectuée, la commande numérique pilote le déplacement simultané du chariot 2 et 3 dans le sens opposé aux flèches x et y.

La ligne L3 de la plaque A1 se trouve donc à ce moment en face de la tête d'étiquetage T2. De même, la ligne L3 de la plaque A2 disposée juste derrière la plaque A1 se trouve en face de la tête T1 de l'étiqueteuse E1. Ces deux lignes sont alors étiquetées. La commande numérique pilote alors le retrait des étiqueteuses dans le sens opposé à la flèche y puis pilote ensuite l'étiquetage des lignes L5 des deux plaques précitées.

Les étiqueteuses se retirent alors à nouveau et se positionnent en face des lignes L1 des trois plaques A1, A2 et A3.

Ces lignes sont alors étiquetées et on se trouve dans une situation dans laquelle l'ensemble des fruits de la plaque A1 est étiqueté. Le processus est alors renouvelé pour les lignes L2 des plaques A2, A3 et A4 de la même façon que ce qui a été expliqué en référence à la plaque A1, puis pour les autres lignes.

Bien entendu, en fonction du nombre de lignes d'alvéoles des plaques alvéolées, mais également en fonction du nombre d'étiqueteuses placées sur le chariot 3, l'organigramme de séquencement du dispositif est adapté de façon à pouvoir étiqueter l'ensemble des lignes d'alvéoles.

Selon une variante de réalisation, les plaques alvéolées qui reçoivent les fruits sont elles-mêmes disposées dans des caissettes, par exemple en bois ou en carton, du type de celles généralement utilisées pour la commercialisation des fruits. Le procédé de l'invention est alors mis en oeuvre en plaçant ces caissettes à la queue leu leu sur le convoyeur.

Celles-ci peuvent comporter sur une de leurs parois des informations retranscrites sous la forme de code à barres et correspondant par exemple au nombre de lignes de la plaque alvéolée qu'elles contiennent. Bien entendu, il est prévu sur le dispositif d'étiquetage des moyens pour lire ce code à barres. En fonction des informations lues, la commande numérique pilote automatiquement l'étiquetage.

## Revendications

1. Procédé pour étiqueter automatiquement et en continu des articles tels que des fruits ou des légumes, qui consiste à placer lesdits articles dans des plaques alvéolées (A1, A2, A3, A4) présentant des rangées parallèles (L1, L2, L3, L4, L5) d'alvéoles, à disposer ces plaques (A1, A2, A3, A4) à la queue leu leu sur un convoyeur (6) à mouvement continu, lesdites rangées étant disposées perpendiculairement à la direction d'avancement du convoyeur (6), et à déplacer au moins une tête d'étiquetage (T1, T2, T3) au-dessus d'une rangée d'alvéoles (L1, L2, L3, L4, L5) selon un mouvement complexe en translation rectiligne résultant d'un mouvement d'avance longitudinal conjoint avec celui du convoyeur (6) et un mouvement transversal, de manière à déposer successivement une étiquette sur chaque article de ladite rangée, puis à renouveler cette dernière opération pour chacune desdites rangées (L1, L2, L3, L4, L5).

2. Procédé selon la revendication 1, caractérisé en ce que lesdites plaques (A1, A2, A3, A4) sont disposées dans des caissettes.

3. Procédé selon la revendication 1 ou 2, caractérisé en ce qu'il comprend le fait de déplacer conjointement plusieurs têtes d'étiquetage (T1, T2, T3), la distance séparant deux têtes voisines étant la même que celle séparant les deux mêmes rangées de deux plaques alvéolées voisines (A1, A2 ; A2, A3 ; A3, A4).

4. Dispositif pour la mise en oeuvre du procédé selon l'une des revendications 1 à 3, caractérisé en ce qu'il comporte un châssis (1) qui surplombe un convoyeur à mouvement continu (6) apte à recevoir à la queue leu leu des plaques alvéolées (A1, A2, A3, A4) présentant des rangées parallèles (L1, L2, L3, L4, L5) d'alvéoles dans chacun desquels est placé un article, les rangées étant disposées perpendiculairement à la direction d'avance du tapis, qu'il comporte également un premier chariot (2) apte à être déplacé longitudinalement au-dessus du convoyeur (6) et en ce que ledit premier chariot supporte un second chariot (3) qui porte au moins une tête d'étiquetage (T1, T2, T3) et qui est apte à être déplacé transversalement par rapport au convoyeur (6), le long du premier chariot (2).

5. Dispositif selon la revendication 4, caractérisé en ce que ledit premier chariot (2) se déplace le long de rails (120) prévus sur le châssis (1).

6. Dispositif selon la revendication 4 ou 5, caractérisé en ce que le second chariot (3) est solidaire d'au moins une courroie (4, 4') dont le déplacement est assuré au moyen de poulies (40) dont une est motrice, ces poulies étant calées sur des arbres rotatifs montés sur le premier chariot.

7. Dispositif selon l'une des revendications 4 à 6, caractérisé en ce qu'il comprend des moyens pour piloter conjointement le déplacement des premier et second chariots (2, 3).

8. Dispositif selon la revendication 7, caractérisé en ce que lesdits moyens consistent en une commande numérique.

## Claims

1. A method of automatically and continuously labelling articles such as fruit or vegetables, which method consists in placing said articles in indented trays (A1, A2, A3, A4) having parallel rows of indentations (L1, L2, L3, L4, L5), in disposing the trays (A1, A2, A3, A4) in single file on a continuously moving conveyor (6), said rows being disposed perpendicularly to the advance direction of the conveyor (6), and in moving at least one labelling head (T1, T2, T3) over a row of indentations (L1, L2, L3, L4, L5) with composite rectilinear translation motion resulting from longitudinal advance motion corresponding to that of the conveyor (6) combined with transverse motion such that a label is placed successively on each article in said row, and then in renewing said operation for each of said rows (L1, L2, L3, L4, L5).

2. A method according to claim 1, characterized in that said trays (A1, A2, A3, A4) are themselves placed in shallow boxes.

3. A method according to claim 1 or 2, characterized in that it includes the fact of simultaneously displacing a plurality of labelling heads (T1, T2, T3), with the distance between two adjacent heads being the same as the distance between two corresponding rows in two adjacent indented trays (A1, A2 ; A2, A3 ; A3, A4).

4. Apparatus for implementing the method according to one of claims 1 to 3, characterized in that it comprises a frame (1) extending over the continuously moving conveyor (6) that is suitable for receiving in single file the indented trays (A1, A2, A3, A4) having parallel (L1, L2, L3, L4, L5) rows of indentations, each indentation having an article placed therein, the rows being disposed perpendicularly to the advance direction of the conveyor, in that it also includes a first carriage (2) suitable for being displaced longitudinally over the conveyor (6), and in that the first carriage carries a second carriage (3) that carries at least one labelling head (T1, T2, T3) and that is suitable for being displaced along the first carriage (2), transversely relative to the conveyor (6).

5. Apparatus according to claim 4, characterized in that said first carriage (2) moves along rails (120) provided on the frame (1).

6. Apparatus according to claim 4 or 5, characterized in that the second carriage (3) is secured to at least one belt (4, 4') that is moved by means of pulleys (40), at least one of which is motor-driven, said pulleys being secured to rotary shafts carried by the first carriage.

7. Apparatus according to one of claims 4 to 6, characterized in that it includes means for simultaneously controlling the displacement of the first carriage (2) and of the second carriage (3).

8. Apparatus according to claim 7, characterized in that said means is constituted by numerical control means.

## Patentansprüche

1. Verfahren zum automatischen und kontinuierlichen Etikettieren von Gegenständen, so wie Früchten oder Gemüsen, das darin besteht, die Gegenstände in mit Näpfchen versehenen Platten (A1, A2, A3, A4), die parallele Reihen (L1, L2, L3, L4, L5) von Näpfchen aufweisen, zu legen, diese Platten (A1, A2, A3, A4) im Gänsemarsch auf einer sich kontinuierlich bewegenden Fördervorrichtung (6) anzuordnen, wobei die Reihen senkrecht zu der Vorschubrichtung der Fördervorrichtung (6) angeordnet sind, und wenigstens einen Etikettierkopf (T1, T2, T3) oberhalb einer Reihe von Näpfchen (L1, L2, L3, L4, L5) entsprechend einer komplexen geradlinigen Verschiebebewegung zu verlagern, die sich aus einer Längsvorschubbewegung zusammen mit der der Fördervorrichtung (6) und einer Querbewegung ergibt, derart, um in Folge ein Etikett auf jeden Gegenstand der Reihe aufzulegen, dann diese letzte Operation für jede der Reihen (L1, L2, L3, L4, L5) erneut durchzuführen.

2. Verfahren nach Anspruch 1, dadurch gekennzeichnet, daß die Platten (A1, A2, A3, A4) in Kassetten angeordnet sind.

3. Verfahren nach Anspruch 1 oder 2, dadurch gekennzeichnet, daß gemeinsam mehrere Etikettierköpfe (T1, T2, T3) verlagert werden, wobei der Abstand, der zwei benachbarte Köpfe trennt, derselbe ist wie derjenige, der die zwei selben Reihen zweier benachbarter mit Näpfchen versehener Platten (A1, A2; A2, A3; A3, A4) trennt.

4. Vorrichtung zum Durchführen des Verfahrens nach einem der Ansprüche 1 bis 3, dadurch gekennzeichnet, daß sie einen Rahmen (1) aufweist, der über einer sich kontinuierlich bewegenden Fördervorrichtung (6) hängt, dazu ausgelegt, im Gänsemarsch die mit Näpfchen versehenen Platten (A1, A2, A3, A4) aufzunehmen, die parallele Reihen (L1, L2, L3, L4, L5) von Näpfchen in jeder von ihnen aufweisen, in die ein Artikel gelegt wird, wobei die Reihen senkrecht zu der Vorschubrichtung des Bandes angeordnet sind, daß sie weiterhin einen ersten Wagen (2) aufweist, der in Längsrichtung oberhalb der Fördervorrichtung (6) verlagert werden kann und daß der erste Wagen einen zweiten Wagen (3) trägt, der wenigstens einen Etikettierkopf (T1, T2, T3) trägt und der dazu ausgelegt ist, in Querrichtung in bezug auf die Fördervorrichtung (6) entlang dem ersten Wagen (2) verlagert zu werden.

5. Vorrichtung nach Anspruch 4, dadurch gekennzeichnet, daß der erste Wagen (2) sich entlang von Schienen (120) verlagert, die auf dem Rahmen (1) vorgesehen sind.

6. Vorrichtung nach Anspruch 4 oder 5, dadurch gekennzeichnet, daß der zweite Wagen (3) einstückig mit wenigstens einem Treibriemen (4, 4') ist, dessen Verlagerung mittels Rollen (40) sichergestellt ist, von denen eine antreibend ist, wobei die Rollen auf Drehwellen gesetzt sind, die auf dem ersten Wagen angebracht sind.

7. Vorrichtung nach einem der Ansprüche 4 bis 6, dadurch gekennzeichnet, daß sie Einrichtungen zum gemeinsamen Steuern der Verlagerung des ersten und zweiten Wagens (2, 3) aufweist.

8. Vorrichtung nach Anspruch 7, dadurch gekennzeichnet, daß diese Einrichtungen aus einer numerischen Steuerung bestehen.
